# FASCICULE DE BREVET EUROPEEN

(11) **EP 2 213 598 B1**
(45) Date de publication et mention de la délivrance du brevet: **24.08.2011**
(21) Numéro de dépôt: 09305094.6
(22) Date de dépôt: 30.01.2009
(51) Int. Cl.: B65H 5/02, B65H 3/04

(54) **Machine de traitement de courrier muni de moyens de taquage d'articles de courrier contre des parois de mise en référence**
Postbearbeitungsmaschine, die mit Mitteln zum Fördern der Postartikel gegen eine Referenzwand ausgestattet ist
Mail processing machine equipped with means for jogging mail articles against referencing walls

(43) Date de publication de la demande: 04.08.2010
(73) Titulaire: NEOPOST TECHNOLOGIES, 92220 Bagneux (FR)
(72) Inventeur: Brunnhuber, Werner, 82054 Sauerlach (DE); Lasinger, Martin, 82054 Sauerlach (DE); Stahl, Robert, 81379 München (DE)
(74) Mandataire: David, Alain

(56) Documents cités:
- EP-A- 0 645 327
- WO-A-95/18054
- WO-A-03/016187
- DE-U1- 29 813 546

## Description

### Domaine de la technique

La présente invention se rapporte notamment au domaine du traitement de courrier et elle concerne plus particulièrement une machine de traitement de courrier comportant des moyens permettant le taquage d'articles de courrier contre les différentes parois de mise en référence d'une machine de traitement de courrier.

### Art antérieur

Les dispositifs de transport d'articles de courrier mis en oeuvre dans les machines de traitement de courrier sont bien connus. Ils sont classiquement formés de plusieurs organes d'entraînement tels que des rouleaux (galets) ou des courroies de transport traversant un plateau de réception des articles de courrier et commandés par une cinématique appropriée pour convoyer ces articles vers l'aval le long d'un chemin de transport. On trouve un tel dispositif de transport à différents postes de la machine de traitement de courrier. Par exemple le document EP 0645327 A divulgue une machine de traitement d'objects plats comportant une paroi longitudinale (la sole 26) de mise en référence comme spécifié dans le préambule de la revendication 1.

Ces organes d'entrainement, notamment les courroies de transport motorisées, ont pour seule et unique fonction d'assurer le convoyage des articles de courrier le long du chemin de transport de la machine de traitement de courrier. En outre, les courroies étant lisses, il se produit souvent un glissement qui peut entraîner un défaut de convoyage ou une mise en travers des articles de courrier.

Les inventeurs en cherchant à résoudre ce problème de glissement ont alors découvert que moyennement une modification de la structure des courroies lisses standards, ils pouvaient en plus de résoudre ce problème leur faire assurer une fonction supplémentaire et nouvelle de taquage des articles de courrier contre les parois de mise en référence de la machine de traitement de courrier, tant verticale que longitudinale.

### Objet et définition de l'invention

La présente invention a donc pour objet une machine de traitement de courrier dont les courroies de transport sont perfectionnées pour vaincre le glissement et pouvoir en outre également taquer les articles de courrier contre les parois de mise en référence de la machine de traitement de courrier.

Ce but est atteint avec une machine de traitement de courrier comportant une paroi longitudinale de mise en référence, caractérisée en ce qu'elle comporte une courroie de transport et de taquage d'articles de courrier formée d'une bande continue ayant deux faces opposées dont une face interne comportant une dentelure apte à coopérer avec des pignons d'entrainement de ladite courroie et une face externe comportant une pluralité de lamelles flexibles espacées les unes des autres d'une distance prédéterminée, les extrémités libres desdites lamelles flexibles assurant un support desdits articles de courrier lors de leur transport.

Lorsque la machine de traitement de courrier comporte en outre une paroi supérieure de mise en référence, lesdites extrémités libres desdites lamelles flexibles assurent en outre un taquage desdits articles de courrier contre ladite paroi supérieure de mise en référence

Ainsi, par cette structure simple, les articles de courrier ne sont plus en contact direct avec une bande d'entraînement rigide mais avec les extrémités de lamelles flexibles qui assurent à la fois une fonction de transport sans glissement et une fonction de taquage contre une paroi supérieure de mise en référence.

Selon un mode de réalisation particulier permettant en outre d'assurer un taquage desdits articles de courrier contre ladite paroi longitudinale de mise en référence, lesdites lamelles flexibles sont inclinées d'un angle déterminé θ.

De préférence, l'empreinte sur ladite courroie de ladite lamelle flexible inclinée est au plus égale à la largeur d'une dent de ladite dentelure.

Selon le mode de réalisation envisagé, cette courroie peut être réalisée de façon monobloc en un matériau unique tel que du caoutchouc ou de la silicone ou encore en deux parties, ladite bande continue comportant la dentelure étant constituée en un premier matériau et lesdites lamelles flexibles étant constituées en un second matériau différent du premier.

Ledit second matériau est un matériau répondant aux spécifications techniques de convoyage desdits articles de courrier, par exemple du polyuréthane.

Avantageusement, lesdites lamelles flexibles sont fixées sur la face externe de ladite bande continue dont ladite face interne comporte la dentelure, par colle ou tout autre moyen de fixation approprié à la nature des matériaux employés.

De préférence, chacune desdites lamelles flexibles est montée en regard d'une dent de ladite dentelure.

### Brève description des dessins

L'invention sera mieux comprise au vu de la description détaillée qui va suivre accompagnée par des exemples illustratifs et non limitatifs en regard des figures suivantes sur lesquelles :
· la figure 1 montre en perspective un premier exemple de réalisation d'une courroie de transport formant dispositif de taquage selon l'invention,
· la figure 1A est une vue de détail de la courroie de la figure 1,
· les figures 2A et 2B sont des vues de détail d'un second exemple de réalisation d'une courroie de transport formant dispositif de taquage selon l'invention,
· la figure 3 est une vue en coupe partielle au niveau des moyens d'impression du dispositif de taquage selon l'invention, et
· la figure 4 est une vue en perspective d'une machine de traitement de courrier de l'art antérieur.

### Description détaillée de modes de réalisation

La figure 4 illustre un exemple de réalisation d'une machine de traitement de courrier de l'art antérieur. Cette machine comporte classiquement d'amont en aval (par rapport au sens de déplacement des articles de courrier au travers de la machine) au moins : un poste d'alimentation en articles de courrier 10 muni d'un plateau de réception 10A sur lequel sont placés en une pile compacte, homogène ou non (selon que ces articles sont de même dimension ou non), les articles de courrier 12 à imprimer ; un poste de sélection 14 pour extraire un à un par le dessous de la pile les articles de courrier à imprimer ; et un poste d'impression 16 pour imprimer une empreinte postale sur l'article de courrier ainsi sélectionné.

Selon son degré de sophistication, cette machine peut aussi intégrer par exemple un poste de pesée des articles de courrier et comporter en aval un poste de réception des articles de courrier affranchis.

Plus particulièrement, le poste d'alimentation 10 est formé classiquement d'une pluralité d'organes d'entraînement, par exemple trois courroies parallèles et motorisées 18 comme illustré, traversant le plateau de réception des articles de courrier 10A et commandés par une cinématique appropriée (non représentée) pour convoyer les articles de courrier vers l'aval le long d'un chemin de transport des articles de courrier traversant cette machine. Des mêmes organes d'entraînement sont aussi présents tout le long du chemin de transport de ces articles de courrier et notamment en amont du poste d'impression 16.

Selon l'invention, et comme l'illustre la figure 1, chacune des courroies 18 destinées à être montées sur deux pignons motorisés 20A, 20B permettant un entraînement de la courroie, qu'elle que soit sa position dans la machine de traitement de courrier, est constituée d'une bande continue ayant deux faces opposées présentant chacune une structure distincte. La première face, ou face interne 18A, en prise directe avec ces pignons est pourvue d'une dentelure 22 apte à assurer une liaison pignons/courroie suffisamment résistante pour un entraînement sans glissement. La seconde face, ou face externe 18B, comporte une pluralité de lamelles flexibles 24 espacées les unes des autres d'une distance prédéterminée adaptée au format des articles de courrier traités, par exemple 50mm pour des articles de courrier de formats standards C5/C6 et DL, et dont chacune des extrémités libres constituent une partie de support pour les articles de courrier qui vont reposer sur ces lamelles pendant leur transport tout en assurant en même temps une fonction de taquage contre une paroi supérieure de mise en référence. Plus particulièrement, la distance entre deux lamelles adjacentes est déterminée pour assurer au minimum un contact de trois des extrémités libres de ces lamelles avec l'article de courrier. Il n'y a pas, par contre, de limite maximum et, à l'extrême, on pourrait envisager que ces lamelles soient quasi cote à cote et constituées alors par des brosses formées de touffes de poils adjacentes.

De préférence, et comme l'illustre la figure 1A, chacune des lamelles flexibles 24 est montée en regard d'une dent de la dentelure de façon à assurer une meilleure rigidité de la courroie. L'épaisseur et la hauteur de ces lamelles dépend essentiellement du format et de l'épaisseur des articles de courrier transportés et, pour des formats standards d'articles de courrier, est par exemple respectivement de 2mm et de 20mm.

Classiquement, la courroie est réalisée de façon monobloc en un seul élément extrudé en un matériau unique tel que du caoutchouc ou de la silicone, le niveau de flexibilité des lamelles dépendant alors de leur hauteur et de leur épaisseur. Toutefois, ces lamelles flexibles peuvent aussi être réalisées dans un matériau différent du matériau constituant la partie dentelée de la bande, par exemple un polyuréthane, et choisi alors spécifiquement en fonction des spécifications techniques d'entraînement (frottement, abrasion, dureté, élasticité) attendues pour le convoyage des articles de courrier. Dans cette configuration, les lamelles flexibles sont alors fixées sur la face externe de la bande dentelée par colle ou tout autre moyen de fixation approprié à la nature des matériaux employés.

Ainsi, avec l'invention, les articles de courrier ne sont plus en contact avec une bande lisse relativement rigide du fait de sa nécessaire liaison avec les pignons motorisés mais avec un support plus souple formé de lamelles flexibles qui permet par une meilleure adhérence une absence de glissement des articles de courrier lors de leur convoyage. En outre et surtout, cette flexibilité permet d'assurer un taquage vertical contre la paroi supérieure 30 de mise en référence de la machine de traitement de courrier et donc une meilleure compensation des variations d'épaisseur, comme il sera explicité plus avant en regard de la figure 3.

Les figures 2A et 2B illustrent un autre exemple de réalisation de la courroie de transport et de taquage dans lequel les lamelles flexibles 24 ne sont plus droites (c'est-à-dire perpendiculaire à la direction d'avancement de la courroie) mais sont inclinées d'un angle déterminé θ par rapport à cette direction perpendiculaire, par exemple 30°, de façon à assurer également une fonction de taquage contre la paroi longitudinale 32 de mise en référence. De préférence, l'empreinte sur la courroie de la lamelle ainsi inclinée est au plus égale à la largeur d'une dent de la dentelure pour conserver une rigidité suffisante de la courroie lors de sa rotation.

La fonction de taquage vertical assurée par la courroie est maintenant illustrée en regard de la figure 3 qui montre une coupe partielle au niveau du poste d'impression d'une machine de traitement de courrier. On peut noter qu'à ce niveau, plus précisément en amont des moyens d'impression 16, les articles de courrier sont taqués contre la paroi supérieure de mise en référence 30 par les lamelles flexibles qui plaquent l'article de courrier contre cette paroi. Ces lamelles sont plus ou moins inclinées et donc plus ou moins tendues selon l'épaisseur de l'article de courrier et les forces de friction existant entre ces lamelles et l'article de courrier étant supérieures à celles existantes entre l'article de courrier et la paroi métallique de mise en référence, l'article de courrier peut alors être entraîné sans glissement.

Bien entendu, on aura noté que si dans la description précédente, référence est faite essentiellement à des articles de courrier, l'invention peut trouver application au transport de tous objets plats, papier, journaux ou analogue sous réserve que le poids de ces objets n'entraine pas un écrasement des lamelles flexibles leur faisant alors perdre leur fonction de taquage vertical.

## Revendications

1. Machine de traitement d'objets plats comportant une paroi longitudinale (32) de mise en référence, **caractérisée en ce qu'**elle comporte une courroie de transport et de taquage formée d'une bande continue ayant deux faces opposées dont une face interne (18A) comportant une dentelure (22) apte à coopérer avec des pignons (20A, 20B) d'entrainement de ladite courroie et une face externe (18B) comportant une pluralité de lamelles flexibles (24) espacées les unes des autres d'une distance prédéterminée, les extrémités libres desdites lamelles flexibles assurant un support desdits objets plats lors de leur transport.

2. Machine de traitement d'objets plats selon la revendication 1, comportant en outre une paroi supérieure (30) de mise en référence, **caractérisée en ce que** lesdites extrémités libres desdites lamelles flexibles assurent en outre un taquage desdits objets plats contre ladite paroi supérieure de mise en référence.

3. Machine de traitement d'objets plats selon la revendication 1 ou la revendication 2, **caractérisée en ce que** lesdites lamelles flexibles sont inclinées d'un angle déterminé θ pour en outre assurer un taquage desdits objets plats contre ladite paroi longitudinale de mise en référence.

4. Machine de traitement d'objets plats selon la revendication 3, **caractérisée en ce que** l'empreinte sur ladite courroie de ladite lamelle flexible inclinée est au plus égale à la largeur d'une dent de ladite dentelure.

5. Machine de traitement d'objets plats selon la revendication 1, **caractérisée en ce que** ladite courroie est réalisée de façon monobloc en un matériau unique.

6. Machine de traitement d'objets plats selon la revendication 5, **caractérisée en ce que** ledit matériau unique est du caoutchouc ou de la silicone.

7. Machine de traitement d'objets plats selon la revendication 1, **caractérisée en ce que** ladite courroie est réalisée en deux parties, ladite bande continue comportant la dentelure étant constituée en un premier matériau et lesdites lamelles flexibles étant constituées en un second matériau différent du premier.

8. Machine de traitement d'objets plats selon la revendication 7, **caractérisée en ce que** lesdites lamelles flexibles sont espacées entres elles d'une distance déterminée permettant un contact d'au moins trois desdites extrémités libres avec chacun desdits objets plats.

9. Machine de traitement d'objets plats selon la revendication 7, **caractérisée en ce que** lesdites lamelles flexibles sont constituées par des brosses formées de touffes de poils adjacentes.

10. Machine de traitement d'objets plats selon la revendication 7, **caractérisée en ce que** ledit second matériau est un matériau répondant aux spécifications techniques de convoyage desdits objets plats.

11. Machine de traitement d'objets plats selon la revendication 7, **caractérisée en ce que** ledit premier matériau est du caoutchouc ou de la silicone et ledit second matériau est du polyuréthane.

12. Machine de traitement d'objets plats selon la revendication 7, **caractérisée en ce que** lesdites lamelles flexibles sont fixées sur la face externe de ladite bande continue dont ladite face interne comporte ladite dentelure par colle ou tout autre moyen de fixation approprié à la nature des matériaux employés.

13. Machine de traitement d'objets plats selon la revendication 1, **caractérisée en ce que** chacune desdites lamelles flexibles est montée en regard d'une dent de ladite dentelure.

## Claims

1. A machine for handling flat articles, comprising a longitudinal referencing wall (32), **characterized in that** it comprises a conveyor and jogger belt formed of a continuous strip having two opposite faces, namely an inside face (18A) provided with a set of teeth (22) suitable for co-operating with drive cogs (20A, 20B) for driving said belt, and an outside face (18B) provided with a plurality of flexible blades (24) spaced apart at a predetermined distance, the free ends of said flexible blades providing supports for said flat articles while they are being conveyed.

2. A machine for handling flat articles according to claim 1, further comprising a top referencing wall (30), **characterized in that** said free ends of said flexible blades also jog said flat articles against said top referencing wall.

3. A machine for handling flat articles according to claim 1 or claim 2, **characterized in that** said flexible blades are inclined at a determined angle θ so as also to jog said flat articles against said longitudinal referencing wall.

4. A machine for handling flat articles according to claim 3, **characterized in that** the "footprint" of said inclined flexible blade on said belt is no greater than the width of a tooth of said set of teeth.

5. A machine for handling flat articles according to claim 1, **characterized in that** said belt is made integrally of a single material.

6. A machine for handling flat articles according to claim 5, **characterized in that** said single material is rubber or silicone.

7. A machine for handling flat articles according to claim 1, **characterized in that** said belt is made up of two portions, said continuous strip that is provided with the set of teeth being made of a first material and said flexible blades being made of a second material that is different from the first material.

8. A machine for handling flat articles according to claim 7, **characterized in that** said flexible blades are spaced apart by a determined distance making it possible for at least three of said free ends to be in contact with each of said flat articles.

9. A machine for handling flat articles according to claim 7, **characterized in that** said flexible blades are constituted by brushes formed of adjacent tufts of bristles.

10. A machine for handling flat articles according to claim 7, **characterized in that** said second material is a material satisfying the technical specifications for conveying said flat articles.

11. A machine for handling flat articles according to claim 7, **characterized in that** said first material is rubber or silicone, and said second material is polyurethane.

12. A machine for handling flat articles according to claim 7, **characterized in that** said flexible blades are fastened to the outside face of said continuous strip whose inside face is provided with said set of teeth by an adhesive or by any fastening means appropriate for the types of the materials used.

13. A machine for handling flat articles according to claim 1, **characterized in that** each of said flexible blades is mounted in register with a tooth of said set of teeth.

## Patentansprüche

1. Maschine zur Bearbeitung flacher Gegenstände, umfassend eine längsverlaufende Ausrichtwand (32), **dadurch gekennzeichnet, daß** sie einen Förder- und Enrüttelriemen umfaßt, der von einem Endlosband mit zwei gegenüberliegenden Seiten gebildet ist, von denen eine Innenseite (18A) eine Zahnung (22) aufweist, die geeignet ist, mit Ritzeln (20A, 20B) zum Antreiben des Riemens zusammenzuwirken, und eine Außenseite (18B) eine Vielzahl flexibler Lamellen (24) aufweist, die um einen vorbestimmten Abstand voneinander beabstandet sind, wobei die freien Enden der flexiblen Lamellen ein Tragen der flachen Gegenstände während ihres Transports sicherstellen.

2. Maschine zur Bearbeitung flacher Gegenstände nach Anspruch 1, ferner umfassend eine obere Ausrichtwand (30), **dadurch gekennzeichnet, daß** die freien Enden der flexiblen Lamellen außerdem ein Einrütteln der flachen Gegenstände an der oberen Ausrichtwand sicherstellen.

3. Maschine zur Bearbeitung flacher Gegenstände nach Anspruch 1 oder Anspruch 2, **dadurch gekennzeichnet, daß** die flexiblen Lamellen um einen bestimmten Winkel θ geneigt sind, um ferner ein Einrütteln der flachen Gegenstände an der längsverlaufenden Ausrichtwand sicherzustellen.

4. Maschine zur Bearbeitung flacher Gegenstände nach Anspruch 3, **dadurch gekennzeichnet, daß** die räumliche Ausdehnung der geneigten flexiblen Lamelle auf dem Riemen höchstens gleich der Breite eines Zahns der Zahnung ist.

5. Maschine zur Bearbeitung flacher Gegenstände nach Anspruch 1, **dadurch gekennzeichnet, daß** der Riemen einstückig aus einem einzigen Material ausgebildet ist.

6. Maschine zur Bearbeitung flacher Gegenstände nach Anspruch 5, **dadurch gekennzeichnet, daß** das einzige Material Gummi oder Silikon ist.

7. Maschine zur Bearbeitung flacher Gegenstände nach Anspruch 1, **dadurch gekennzeichnet, daß** der Riemen zweiteilig ausgebildet ist, wobei das die Zahnung aufweisende Endlosband aus einem ersten Material besteht und die flexiblen Lamellen aus einem sich von dem ersten unterscheidenden zweiten Material bestehen.

8. Maschine zur Bearbeitung flacher Gegenstände nach Anspruch 7, **dadurch gekennzeichnet, daß** die flexiblen Lamellen um einen bestimmten Abstand voneinander beabstandet sind, der einen Kontakt von wenigstens drei der freien Enden mit jedem der flachen Gegenstände ermöglicht.

9. Maschine zur Bearbeitung flacher Gegenstände nach Anspruch 7, **dadurch gekennzeichnet, daß** die flexiblen Lamellen aus Bürsten bestehen, die von benachbarten Haarbüscheln gebildet sind.

10. Maschine zur Bearbeitung flacher Gegenstände nach Anspruch 7, **dadurch gekennzeichnet, daß** das zweite Material ein Material ist, das den technischen Spezifikationen zur Beförderung der flachen Gegenstände gerecht wird.

11. Maschine zur Bearbeitung flacher Gegenstände nach Anspruch 7, **dadurch gekennzeichnet, daß** das erste Material Gummi oder Silikon und das zweite Material Polyurethan ist.

12. Maschine zur Bearbeitung flacher Gegenstände nach Anspruch 7, **dadurch gekennzeichnet, daß** die flexiblen Lamellen an der Außenseite des Endlosbandes, dessen Innenseite die Zahnung aufweist, mittels Kleber oder durch jedwedes andere der Art der verwendeten Materialien angemessene Befestigungsmittel befestigt sind.

13. Maschine zur Bearbeitung flacher Gegenstände nach Anspruch 1, **dadurch gekennzeichnet, daß** eine jede der flexiblen Lamellen gegenüber einem Zahn der Zahnung angebracht ist.
